# FASCICULE DE BREVET EUROPEEN

(11) **EP 3 794 578 B1**
(45) Date de publication et mention de la délivrance du brevet: **05.11.2025**
(21) Numéro de dépôt: 19737162.8
(22) Date de dépôt: 15.05.2019
(51) Int. Cl.: G09G 3/32

(54) **DISPOSITIF D'AFFICHAGE PERMETTANT DE TRAITER UN DOUBLE SIGNAL D'ENTREE**
ANZEIGEVORRICHTUNG ZUR VERARBEITUNG EINES DUALEN EINGANGSSIGNALS
DISPLAY DEVICE FOR PROCESSING A DUAL INPUT SIGNAL

(30) Priorité: 16.05.2018 FR 1854079
(43) Date de publication de la demande: 24.03.2021
(73) Titulaire: Microoled, 38000 Grenoble Cedex 9 (FR)
(72) Inventeur: HAAS, Gunther, 38120 SAINT-EGREVE (FR); CHARRIER, Laurent, 38000 GRENOBLE (FR)
(74) Mandataire: IXAS Conseil
(86) Numéro de dépôt international: PCT/FR2019/051100
(87) Numéro de publication internationale: WO 2019/220055

(56) Documents cités:
- EP-A2- 1 388 842
- US-A1- 2002 093 472
- US-A1- 2009 027 306
- US-A1- 2009 102 749

## Description

### Domaine technique de l'invention

L'invention relève du domaine de l'électronique, et plus précisément de celui des dispositifs d'affichage matriciels. Elle concerne un afficheur matriciel de type LED, OLED ou tout autre type. Cet afficheur matriciel permet l'affichage dynamique ou statique d'images; pour permettre ce double affichage il comprend une nouvelle architecture de chaque sous pixel.

### Etat de la technique

On connaît des systèmes afficheurs matriciels qui mettent en œuvre sur chaque sous-pixel une architecture différente selon le type d'affichage statique ou dynamique souhaité sur l'interface.

La publication « Ultra High Resolution AMOLED » de Wacyk et al., parue dans Proc. SPIE 8042, Display Technologies and Applications for Defense, Security, and Avionics V; and Enhanced and Synthetic Vision 2011, 80420B (doi: 10.1117112.886520), décrit un circuit du type matrice active avec une architecture du type mémoire analogique. Ce type de circuit est bien adapté pour afficher des sources d'image vidéo, car ces circuits ont besoin d'un adressage périodique, de l'ordre de 25 Hz à 125 Hz, afin de ne pas perdre d'information. En revanche, dans ce circuit l'affichage statique engendre une consommation excessive car son architecture est dédiée à un affichage dynamique.

D'un autre côté, la publication « Ultra-low Power OLED Microdisplay for Extended Battery Life » de Uwe Vogel et al., parue dans SID 2017 Digest, p. 1125-1128, décrit un circuit de matrice à cellule mémoire, de type SRAM (Static Random Access Memory). Dans ce circuit l'image est mémorisée dans une matrice de mémoire et l'état de cette dernière ne change que lorsque la donnée à afficher change. Ce type de circuit ne nécessite pas de rafraîchissement périodique, il s'agit d'un affichage statique qui est bien adapté à des affichages du type graphique. Ses avantages principaux sont la faible consommation pour des images statiques ou à faible taux de changement ainsi que la possibilité d'adresser la matrice directement par un microcontrôleur sans passer par un contrôleur vidéo.

WO 2014/108741 décrit une méthode de superposition des deux modes statique et dynamique permettant de réaliser l'affichage d'une source dynamique ou statique sur le même afficheur. Le dispositif comprend une unité de traitement de données permettant d'adapter les signaux pour l'affichage sur la matrice d'affichage. Ce post traitement des données permet de réaliser une superposition, mais il se base sur un afficheur dynamique ; par conséquent la consommation énergétique du dispositif reste importante. Un autre dispositif permettant la superposition d'images est décrit dans US 2002/0093472.

Compte tenu de ce qui précède, un objectif de la présente invention est de remédier, au moins partiellement, aux inconvénients de l'art antérieur évoqués ci-dessus en proposant un afficheur à très faible consommation comme pour le mode statique mais qui permet également l'affichage dynamique (mode vidéo) de très bonne qualité. Cet afficheur devrait également permettre de façon simple de superposer des images graphiques (en mode « overlay ») sur des images en mode vidéo.

### Objet de l'invention

Une solution évidente pour permettre la superposition d'images graphiques sur des images en mode vidéo serait l'utilisation d'un écran avec un circuit de type matrice SRAM et d'optimiser les niveaux et la vitesse d'adressage de la mémoire pour pouvoir afficher des images de qualité vidéo avec un taux de rafraîchissement adapté. Cette solution se heurte cependant à plusieurs difficultés. En particulier, pour afficher une image vidéo de bonne qualité il faut au minimum un codage sur huit bits, voire sur dix bits par sous-pixel. Cependant, avec les technologies CMOS actuellement disponibles (tranche de silicium de 200 mm, avec une résolution de 130 nm), cela conduit à des tailles de pixel beaucoup trop importantes. A titre d'exemple, un sous-pixel tel que décrit dans l'article de Vogel et al, cité ci-dessus, avec seulement quatre bits de niveaux mesure 12 µm x 12 µm, tandis que les écrans AMOLED tels que décrits dans la publication de Wacyk et al., citée ci-dessus, ont aujourd'hui des sous-pixels d'une taille de l'ordre de 4 µm x 4 µm.

Selon l'invention le problème est résolu en utilisant une matrice de zones émettrices électroluminescentes élémentaires qui présente deux modes d'adressage : un premier mode (appelé « mode vidéo ») utilisant une interface de type vidéo, de préférence standardisée, qui permet d'afficher des images vidéo de bonne qualité (avec typiquement huit à dix bits de niveaux de gris et un bon taux de rafraîchissement (appelé aussi fréquence de rafraîchissement), typiquement compris entre 30 Hz et 120 Hz, de préférence entre 60 Hz et 120 Hz), mais qui n'a pas besoin de garder en mémoire permanente l'image, et un deuxième mode (appelé « mode graphique ») utilisant une interface de type données, de préférence standardisée (par exemple de type SPI) qui garde en mémoire l'image, sachant que ce mode graphique ne nécessite qu'un petit nombre de niveaux de gris (par exemple un ou deux bits par sous-pixel). On note que l'expression « niveau de gris » désigne ici un niveau d'intensité d'émission par une zone émettrice électroluminescente élémentaire, quelle que soit la couleur de cette émission.

Chaque zone émettrice électroluminescente élémentaire peut être un sous-pixel ou un pixel. Chaque zone émettrice électroluminescente élémentaire dispose de deux mémoires indépendantes : une mémoire statique, de type SRAM, destinée aux données graphiques, et une mémoire analogique, dynamique, destinée aux données issues du flux vidéo ; ladite mémoire dynamique peut être une capacité.

Pour le mode vidéo les données sont des données synchrones, rafraîchies (actualisées) périodiquement, ce rafraîchissement étant typiquement contrôlé par une horloge.

Pour le mode graphique l'image peut être statique et reprogrammée (c'est-à-dire actualisée) en tant que de besoin (c'est-à-dire chaque zone émettrice élémentaire peut être rafraîchie par l'envoi d'une nouvelle donnée uniquement lorsque le contenu de sa mémoire statique changera suite à cet enregistrement de la nouvelle donnée dans ladite mémoire statique), ou rafraîchie périodiquement. Dans le premier cas il s'agit de données asynchrones, qui ne dépendent pas d'une horloge ; dans le deuxième cas il peut s'agir de données synchrones.

Lorsque l'image graphique est rafraîchie périodiquement, le taux de rafraîchissement de l'image peut être faible, notamment inférieur à 0,1 Hz (voire même de 0 Hz) ; il est avantageusement de l'ordre de 0,1 Hz à 1 Hz, mais peut atteindre une fréquence supérieure à 10 Hz. Lors du rafraîchissement des données graphiques, on enregistre des données actualisées dans toutes les mémoires statiques à la fois, même si pour certaines zones émettrices élémentaires ces données actualisées sont identiques aux données précédentes qui sont remplacées par les données nouvellement enregistrées. La fréquence de rafraîchissement peut être fixe ou variable. La fréquence de rafraîchissement des données graphiques est indépendante de celle des données vidéo ; elle est avantageusement inférieure, mais peut aussi être supérieure.

L'objet de l'invention est un dispositif d'affichage électroluminescent (1) comprenant:
- une matrice de pixels électroluminescents (38) formée d'une pluralité de pixels déposés sur un substrat, selon un arrangement matriciel en lignes et colonnes, chaque pixel étant formé d'au moins une zone émettrice élémentaire, chaque zone émettrice élémentaire étant reliée à deux mémoires indépendantes, à savoir à une mémoire statique de type SRAM, et à une mémoire dynamique ;
- un premier bloc de contrôle (2) configuré pour contrôler un flux de données asynchrones graphiques et/ou alphanumériques à afficher sur ladite matrice de pixels (38), lesdites données asynchrones ne dépendant pas d'une horloge ;
- un deuxième bloc de contrôle (3) contrôlé par une horloge et configuré pour contrôler un flux de données vidéo à afficher sur ladite matrice de pixels (38), lesdites données vidéo étant des données synchrones, ledit flux de données vidéo étant rafraîchi périodiquement, ce rafraîchissement étant contrôlé par une horloge ;
- une unité (4) de génération d'une tension de référence,
- ladite matrice (38) ayant deux modes d'adressage, à savoir : un premier mode, appelé « mode vidéo », utilisant une interface de type vidéo permettant d'afficher des images vidéo mais qui ne garde pas en mémoire permanente l'image, et un deuxième mode, appelé « mode graphique », utilisant une interface de type données qui garde en mémoire l'image ;
- ladite mémoire statique étant adressée par ledit premier bloc de contrôle (2), et ladite mémoire dynamique est adressée par ledit deuxième bloc de contrôle (3) ;
- ledit premier (2) et deuxième (3) bloc de contrôle étant configurés pour pouvoir afficher alternativement des données sur la même matrice de pixels (38) ;
- ledit premier bloc de contrôle (2) étant configuré pour permettre l'actualisation de l'image par l'envoi d'une nouvelle donnée uniquement lorsque le contenu de ladite mémoire statique change suite à l'enregistrement de la nouvelle donnée dans ladite mémoire statique.

Lesdits premier et deuxième bloc de contrôle sont configurés pour pouvoir afficher sur la matrice de pixels seul le flux de données vidéo, ou seul le flux de données graphiques et/ou alphanumériques.

Ledit premier bloc de contrôle est configuré pour envoyer des images vers la matrice des mémoires statiques des pixels, par exemple via un premier système des lignes « select » et de colonnes « data ».

Le premier bloc de contrôle peut comprendre une horloge ou être contrôlé par une horloge. Ledit deuxième bloc de contrôle est configuré pour envoyer :
- un flux de données vidéo vers un registre à décalage horizontal qui contrôle le système d'adressage des colonnes prévues à cet effet de la matrice de pixels électroluminescents,
- un signal de commande vers un élément de pilotage de ligne qui contrôle le système d'adressage des lignes prévues à cet effet de la matrice de pixels électroluminescents,
pour l'affichage dudit flux de données vidéo sur ladite matrice de pixels électroluminescents. Le deuxième bloc de contrôle doit comprendre une horloge ou être contrôlé par une horloge, le flux de données vidéo étant un flux de données synchrones.

Selon l'invention, chaque zone émettrice élémentaire comprend une mémoire dynamique, de préférence une capacité, destinée aux données vidéo. Chaque zone émettrice élémentaire est reliée à au moins une, et de préférence à plusieurs (par exemple deux ou trois), mémoires statiques de type SRAM, destinée(s) à l'affichage statique ou avec un taux de rafraîchissement plus faible et/ou avec un nombre de niveaux d'intensité plus faible ; ces données peuvent être des données graphiques et/ou alphanumériques, des images statiques ou des données vidéo à résolution temporelle et/ou visuelle plus faible que le données vidéo passant par la mémoire dynamique.

Dans un dispositif préféré de l'invention, lesdits premier et deuxième blocs de contrôle sont configurés de manière à ce que ledit premier bloc de contrôle présente un nombre de bits de niveaux d'intensité d'émission inferieure à celui dudit deuxième bloc de contrôle. Avantageusement ledit premier bloc de contrôle est configuré sur trois à huit bits de niveaux d'intensité d'émission, et/ou ledit deuxième bloc de contrôle est configuré sur au moins huit bits de niveaux d'intensité d'émission ; par exemple le deuxième bloc de contrôle peut être configuré sur dix, douze ou même quatorze bits de niveau d'émission. Avantageusement ledit second bloc de contrôle présente un taux de rafraîchissement supérieur à celui dudit premier bloc de contrôle. Ce taux de rafraîchissement est de préférence d'au moins 25 Hz, plus préférentiellement d'au moins 30 Hz, encore plus préférentiellement d'au moins 60 Hz, et de manière optimale d'au moins 90 Hz, et/ou ladite deuxième unité de contrôle comporte une unité de mémoire permettant de stocker lesdites données graphiques et/ou alphanumériques pour un affichage statique.

### Description des figures

L'invention va être décrite ci-après, en référence aux dessins annexés, donnés uniquement à titre d'exemples non limitatifs, dans lesquels:
La figure 1 est une vue générale de l'architecture de l'élément d'affichage illustrant une installation permettant l'affichage d'un flux vidéo et/ou d'une donnée graphique.
La figure 2a est une vue générale de l'architecture de l'élément d'affichage illustrant une installation permettant l'affichage d'un flux vidéo.
La figure 2b est une vue générale de l'architecture de l'élément d'affichage illustrant une installation permettant l'affichage d'une donnée graphique.
La figure 3 est une représentation du schéma électrique d'un sous pixel pour le premier mode de réalisation.
La figure 4 est une représentation du schéma électrique d'un sous pixel pour le deuxième mode de réalisation.
La figure 5 est une représentation du schéma électrique d'un sous pixel pour le troisième mode de réalisation.
La figure 6 est un chronogramme de signaux de contrôle de la durée d'émission appliqués aux entrées S1 à S4 des circuits pixels.
La figure 7 est une représentation du schéma électrique d'un sous pixel présentant une variante de réalisation.

Les références numériques suivantes sont utilisées dans la présente description

| | | | |
|---|---|---|---|
| 1 | Installation selon l'invention | 2 | Premier bloc de contrôle |
| 3 | Second bloc de contrôle (gestion du flux vidéo) | 4 | Unité de génération de la tension de référence |
| 31 | Flux vidéo | 32 | Signal de commande |
| 33 | Séquenceur | 34 | Registre à décalage horizontal |
| 35 | Comparateur numérique | 36 | Circuit d'échantillonnage et de maintien |
| 37 | Registre à décalage vertical | | |
| 38 | Matrice de pixels | 41 | Module compteur |
| 42 | Table de correspondance | 43 | Source de courant |
| 44 | Générateur de tension de référence | 45 | Signal issu de 41 |
| | | 47 | Tension de référence sortant de 44 |
| 121 | Bus de données en série | 122 | Module décodeur |
| 123 | Processeur de signal | 131 | Signal de données |
| 132 | Tableau d'adressage horizontal | 133 | Signal d'adressage horizontal |
| | | 134 | Signal d'adressage vertical |
| 137 | Tableau d'adressage vertical | 145 | Générateur de signaux MLI |
| 146 | Signaux de contrôle | 147 | Tensions de référence |
| 200 | Circuit électrique d'un sous-pixel | 205 | Transistor |
| | | 210 | Condensateur |
| 215, 220 | Transistor | 235,240, 245,250 | Transistor |
| 270 | Partie dynamique du circuit 200 | 255,260 | Mémoire statique (SRAM) |
| | | 280 | Partie statique du circuit 200 |
| 300 | Installation selon l'invention | 290 | Sous-pixel |
| 310 | Condensateur | 305 | Transistor |
| 325 | Elément OLED | 315,320 | Transistor |
| 355, 360 | Mémoire statique (cellule SRAM ou registre) | 345,350 | Transistor |
| | | 370 | Partie dynamique du circuit 300 |
| 380 | Partie statique du circuit 300 | 390 | Sous-pixel |
| 400 | Installation selon l'invention | 405,415 | Transistors |
| 410 | Condensateur | 420,435 | Transistor |
| 425 | Elément OLED | | Transistor |
| 470 | Partie dynamique du circuit 400 | 440,445, 450,455, 460 | |
| 480 | Partie statique du circuit 400 | 441,446, 451,456 | Mémoire statique (SRAM) |
| 490 | Sous-pixel | | |
| 500 | Installation selon l'invention | 505 | Mémoire statique (SRAM) |

### Description détaillée

La figure 1 relève de deux modes d'affichage différents qui sont implémentés sur une matrice de zones émettrices élémentaires électroluminescents unique, qui porte le repère **38** sur la figure 1. Il peut s'agir notamment d'une matrice de pixels de type OLED, et la présente description se réfère à ce cas, sachant que la présente invention s'applique également à une matrice de pixels électroluminescents utilisant des semiconducteurs inorganiques ou des diodes électroluminescentes (LED). Pour une matrice de pixels d'un écran électroluminescent monochrome, chaque zone émettrice élémentaire correspond en général à un pixel ; pour un écran couleur chaque pixel se décompose en plusieurs sous-pixel à adressage individuel, et ce sont ces sous-pixels qui correspondent alors aux zones émettrices élémentaires.

La figure 1 décrit une vue générale de l'architecture d'une installation **1** selon l'invention qui est dotée de deux voies d'images séparées, à savoir une voie dite vidéo (avec un flux entrant de données digitales) et une voie de données dites graphiques (avec un flux entrant de données digitales). Ces deux voies sont reliées dans le pixel uniquement ; chacune des voies vidéo et graphique dispose de son propre système d'adressage et d'un câblage distinct au niveau de la zone émettrice élémentaire. Cette architecture est conçue pour commander chaque zone émettrice élémentaire (i.e. chaque sous-pixel OLED) en courant constant, mais elle peut s'appliquer également à une commande en tension, moyennant des modifications mineures (non montrées sur les figures). Dans la voie vidéo, pour chaque zone émettrice élémentaire le signal vidéo digital entrant est transformé en un signal analogique correspondant aux niveaux de gris grâce à un système qui comprend un compteur, une source de courant, un générateur de tension de référence, et en option une table de correction, associé à des comparateurs au niveau des colonnes. Le signal vidéo analogique ainsi obtenu est mémorisé temporairement dans une mémoire dynamique associée à la zone émettrice élémentaire. La voie de données graphiques adresse une matrice de mémoire vive digitale à accès direct de type SRAM via une procédure d'écriture (et en option aussi de lecture) pour ce type de mémoire.

Plus précisément, le bloc vidéo du dispositif comprend un compteur (par exemple huit bits) et un comparateur au bout de chaque colonne qui compare les valeurs du compteur avec la donnée vidéo. En même temps, le compteur alimente un système de sources des courant pondérées (à savoir un générateur de tensions de référence). Quand les valeurs du compteur et de la donnée vidéo sont égales, la tension de référence du générateur est transférée d'abord dans la mémoire tampon (buffer) de la colonne, et ensuite pendant le cycle suivant dans la zone émettrice élémentaire, via la colonne. Entre le compteur et le générateur de tension de référence, il peut y avoir une table de conversion pour appliquer une correction non-linéaire (facteur de gamma) ; dans ce cas il peut être utile d'avoir un nombre de bits supérieur dans le générateur de tension de référence.

Le générateur de tension de référence génère une tension qui introduit dans la zone émettrice élémentaire un courant proportionnel à la valeur appliqué à l'entrée.

La figure 2a montre le circuit de la voie vidéo permettant l'affichage d'un flux vidéo **31** sur la matrice de pixels électroluminescents **38.** Cette figure montre un premier bloc appelé bloc de contrôle **2** qui ne sera pas utilisé dans ce mode d'affichage et dont le fonctionnement sera expliqué ci-dessous en relation avec le deuxième mode d'affichage. C'est un second bloc **3** qui permet la gestion du flux vidéo **31** jusqu'à son affichage sur la matrice de pixels **38.** Ledit flux vidéo **31,** qui est un flux de données numériques, est envoyé vers un démultiplexeur de registre à décalage horizontal **34** puis vers un comparateur numérique **35** (qui génère un flux de données analogiques) puis vers un circuit d'échantillonnage et de maintien **36** et enfin vers les portes verticales de la matrice de pixels **38.** Dans ce second bloc **3,** un signal de commande **32** est envoyé à un séquenceur **33** qui permet d'alimenter un élément de pilotage de ligne **37** (typiquement un registre à décalage vertical ou un démultiplexeur) qui donne les ordres sur les lignes horizontales de la matrice de pixels **38.**

Une unité de génération de tension de référence **4** génère la tension de référence. Elle comprend un module compteur à huit bits **41** qui envoie un signal **45** à une table de correspondance **42** (connue sous le sigle « LUT » pour « Look-Up Table »), optionnelle mais recommandée, qui permet un encodage non linéaire. La valeur provenant de la table de correspondance **42** est transmise vers un générateur de tension de référence **44** codé sur dix bits. Ce dernier comprend une autre entrée permettant d'amener une source de courant **43** pondérée sur dix bits. La tension de référence sortant **47** du générateur de tension **44** alimente le circuit d'échantillonnage et de maintien **36** du second bloc de contrôle **3.**

Le fonctionnement lié à la figure 1 se base sur un flux de données vidéo **31** numérique qui est transformé par un ensemble de comparateur numérique **35,** compteur **41,** table de correspondance **42** (optionnelle) et générateur de tension de référence **44** en un signal analogique au bout de chaque colonne et transmis à la matrice de pixels **38.** Ce type de flux nécessite un traitement rapide pour un affichage instantané. Le flux vidéo **31** est décomposé par le démultiplexeur **34** pour adresser à chaque pixel de la matrice de pixels **38** l'information à afficher. Le séquenceur **33** transmet au registre à décalage vertical **37** l'ordre d'afficher l'information sur chaque pixel. Cet ordre est basé sur un signal de commande **32** qui peut être du type :
- Pixel Clock (PCLK) : l'horloge de pixel change sur chaque pixel.
- Synchronisation horizontale (HSYNC) : C'est un signal spécial qui indique qu'une ligne de la trame est transmise.
- Synchronisation verticale (VSYNC) : Ce signal est transmis après le transfert de toute la trame. Ce signal est souvent un moyen d'indiquer qu'une trame entière est transmise.

La figure 2b est une vue générale de l'architecture illustrant une installation **1** permettant l'affichage d'une donnée graphique sur ladite matrice de pixels électroluminescents **38.** Cette architecture comprend un premier bloc de contrôle **2,** mentionné ci-dessus, qui comprend un bus de données en série **121** transmises vers un module **122** apte à décoder les signaux et à les envoyer vers un processeur de signal **123** permettant de décoder les signaux et de les envoyer vers les mémoires statiques de la matrice de pixels **38,** de manière connue et utilisée dans les circuits de mémoire. Ledit processeur de signal **137** est une unité de contrôle qui génère le signal des lignes et des colonnes pour le premier bloc de contrôle **2.** Il peut s'agir d'un générateur de signal ou d'un microcontrôleur ou encore, pour des systèmes plus complexes, d'un microprocesseur.

Nous décrivons ici, pour un mode de réalisation particulier, l'affichage desdites données **131** graphiques et/ou alphanumériques sur la matrice de pixels électroluminescents **38.** Le premier bloc de contrôle **2** envoie le signal de données **131** graphiques et/ou alphanumériques vers le tableau d'adressage **132** du deuxième bloc de contrôle **3.** Le tableau d'adressage **132** est un tableau d'adressage horizontal qui contrôle l'adressage des colonnes de la matrice de pixels électroluminescents **38 ;** il reçoit également le signal d'adressage horizontal **133.** Le deuxième bloc de contrôle **3** comprend par ailleurs un élément de pilotage de ligne **137** (tableau d'adressage vertical) qui reçoit le signal d'adressage vertical **134** qui contrôle l'adressage des lignes de l'afficheur électroluminescent **38.** La matrice de pixels **38** reçoit par ailleurs une tension de référence provenant d'unité **4** dite unité de génération de la tension de référence. Cette dernière unité **4** comprend un générateur de tension de référence **44,** un module de source de courant **43** et, en option, un générateur de signaux de type modulation à largeur d'impulsion dit MLl (Modulation de Largeur d'Impulsion, en anglais PWM, Pulse Width Modulation) **145.**

Le fonctionnement lié à la figure 2b résulte d'un traitement numérique dans un processus d'affichage lent et mettant en œuvre au niveau du pixel une mémoire de type SRAM. L'information est décomposée dans le premier bloc de contrôle **2,** l'ensemble des informations, données **131** et adressage **133,134,** permet d'afficher les données graphiques sur la matrice de pixels **38.** Les tensions de référence **147** (ici V_{ref}, V_{ref1} et V_{ref2}) sont générées par un générateur de tension de référence **44.** Elles définissent la valeur de courant ou de la tension de sortie des transistors dont ils pilotent la grille, et donc du courant ou de la tension sur la matrice de pixels **38.** Les tensions de référence sont donc communes à la matrice de pixels électroluminescents et donnent des signaux continus pour définir des niveaux de gris. Spécifiquement, ces tensions permettent au niveau de chaque pixel de maintenir l'alimentation et la comparaison sur les valeurs enregistrées dans la mémoire. Les figures 1, 2a et 2b correspondent à des modes de mise en oeuvre pour un affichage dynamique ou statique qui se distinguent par leur gestion du flux de données ainsi par la fréquence de rafraîchissement de l'information affichée sur la matrice de pixel. L'architecture du dispositif selon l'invention réunit ces deux fonctions sur une même matrice de pixels **38.**

L'architecture de la matrice de pixels **38** comprend une pluralité de pixels alignés horizontalement et verticalement. Dans ce mode de réalisation chaque pixel comprend quatre sous-pixels en tant que zones émettrices élémentaires ; lesdits sous-pixel peuvent être principalement le rouge, le vert et le bleu, tandis que le quatrième sous-pixel peut être un complément en blanc ou tout autre couleur. On peut évidemment prévoir seulement trois sous-pixels par pixel, ou bien on peut prévoir que chaque pixel est formé d'une seule zone émettrice élémentaire.

Comme indiqué ci-dessus, chaque zone émettrice électroluminescente élémentaire dispose de deux mémoires indépendantes : une mémoire statique, destinée aux données graphiques, et une mémoire dynamique, destinée aux données issues du flux vidéo. Les figures 3, 4, 5 et 7 montrent des modes de réalisation de circuits au niveau d'une zone émettrice électroluminescente élémentaire, dont la structure et le fonctionnement, notamment en relation avec les unités de mémoire de type statique ou dynamique, seront expliqués en plus grand détail ci-dessous.

La figure 3 montre le schéma électrique **200** d'une seule zone émettrice élémentaire **290** (qui peut être un sous-pixel) selon un premier mode de réalisation. Le circuit comprend trois parties, une pour la partie dynamique **270,** une autre pour la partie statique **280,** et l'affichage sur le sous-pixel **290.**

La partie dynamique **270** du circuit comprend l'arrivée du flux vidéo analogique **31** et d'une tension de sélection **47** issue du séquenceur **33** sur la grille d'un transistor SW1 **205.** La cathode du transistor **205** alimente un condensateur **210** ainsi que la grille d'un transistor T_{ANA1} **215.** L'anode du transistor T_{ANA1} **215** est reliée à une tension V_{ANA}. La cathode du transistor T_{ANA1} **215** est reliée au sous-pixel **290** d'affichage. Ce sous-pixel est constitué d'un transistor SW2 **220** relié à un élément OLED **225.** Le transistor SW2 **220** est lui aussi optionnel et permet par exemple de moduler l'émission de l'élément OLED **225.**

La partie statique **280** du circuit (entourée sur la figure 3 d'une ligne pointillée), destinée à l'affichage de données graphiques, est constituée d'un transistor T_{ANA2} **235** en série avec un transistor SW3 **245** en parallèle avec un transistor T_{ANA3} **240** , ce denier en série avec un transistor SW4 **250.** Les anodes de T_{ANA2} **235** et T_{ANA3} **240** sont reliées à l'anode de T_{ANA1} **215** et les cathodes de SW3 **245** et SW4 **250** sont reliées à la cathode de SW2 **220** ou de T_{ANA1} **215** (lorsque SW2 est optionnel). Chacune des grilles de T_{ANA2} **235** et T_{ANA3} **240** est reliée à la tension de référence V_{ref} **147.** Chacune des grilles des deux transistors SW3 **245** et SW4 **250** est commandée par une fonction mémoire de type cellule SRAM **255,260.** La cellule mémoire est typiquement de type six transistors. Sur le schéma, seul les entrées BL (« Bit line ») et WL (« word line »), qui sont respectivement alimentées par le signal d'adressage de ligne **134** (signal d'adressage vertical) et la ligne de donnée **131,** sont utilisées. La programmation de la mémoire se fait en établissant un signal numérique, '0' ou '1' sur la colonne BL et son signal numérique opposé '1' ou '0' sur la colonne BLB (« Bit Line Bar ») de chaque cellule SRAM. Ensuite un signal pulsé, en général positif, sur le signal WL (« Word Line ») vient enregistrer les signaux BL et BLB dans la mémoire de la cellule de type SRAM.

Le circuit selon la figure 3 peut être utilisé de trois manières différentes. Le premier usage est le mode vidéo, qui fait intervenir essentiellement la partie dynamique **270,** c'est-à-dire la mémoire est mise au niveau 0 partout dans la matrice, et des données sont transmises par l'interface vidéo seulement ; autrement dit le pixel est commandé uniquement par la voie de données vidéo. Un flux vidéo **31** alimente l'anode de SW1 **205.** Le transistor devient passant uniquement lorsque la tension V_{select} l'autorise à allumer le sous-pixel d'affichage **290.** Le condensateur CS **210** permet de limiter la surcharge ainsi que le maintien de la tension durant un laps de temps sur l'alimentation aux bornes de T_{ANA1} **215 ;** ainsi il agit comme mémoire dynamique. Ce ne sera que dans le cas que ce condensateur **210** peut être fonctionnellement substitué par la capacité de porte du transistor T_{ANA1} **215,** notamment dans le cas où la fréquence de rafraîchissement du flux vidéo est suffisamment élevée. La partie statique **280** n'étant pas alimentée dans ce mode de fonctionnement vidéo, aucun courant ne circule dans cette partie.

Le deuxième usage est le mode graphique qui fait intervenir essentiellement la partie statique **280.** La fonction mémoire des cellules SRAM **245,250** permet de maintenir ouvert ou fermée les transistors SW3 **245** et SW4 **250.** Les ouvertures commandées de SW3 **245** et SW4 **250** permettent le passage de la tension de référence V_{ref} **147** jusqu'à l'élément OLED **225.** Le montage de **T_{ANA2} 235** et T_{ANA3} **240** en parallèle a la fonction de convertisseur analogique vers numérique sur deux bits. Le convertisseur permet quatre modes possibles suivant :
Mode 00 : Lorsque les deux transistors SW3 **245** et SW4 **250** ne sont pas passant, le courant transitant dans le circuit est nul, comme évoqué auparavant dans le mode dynamique pur.
Mode 01 : le transistor SW4 **250** est passant, le courant relatif est envoyé au dispositif d'affichage du sous-pixel **290.**
Mode 10 : le transistor SW3 **245** est passant, le courant relatif est envoyé au dispositif d'affichage du sous-pixel **290.**
Mode 11 : les transistors SW3 **245** et SW4 **250** sont passant, le courant relatif est envoyé au dispositif d'affichage du sous pixel **290.**

Le troisième usage selon un exemple non revendiqué est un mode mixte dit de superposition : on applique à la fois un signal vidéo par la voie dynamique **270** et un signal graphique par la partie statique **280.** Le courant dans l'OLED correspond donc à la superposition des deux signaux ; l'affichage du sous-pixel **290** est commandé par le convertisseur formé par T_{ANA2} **235** en série avec SW3 **245** et T_{ANA3} **240** en série avec SW4 **250** ainsi que T_{ANA1} **215.**

Le schéma représenté sur la figure 3 propose un mode de réalisation avantageux d'un affichage à quatre niveaux (deux bits) pour la partie graphique en utilisant deux cellules mémoires de type SRAM **255,260** ; il peut comprendre des cellules mémoires complémentaires (par exemple 3, 4 ou 5 cellules SRAM) qui augmenteront la capacité du convertisseur analogique à numérique en nombre de bit et donc de modes possibles.

L'architecture montrée ci-dessus est conçue pour alimenter l'OLED **225** en courant constant, toutefois elle peut s'appliquer également à une alimentation en tension moyennant des modifications mineures.

La figure 4 décrit un deuxième mode de réalisation **300** de l'agencement au niveau d'un des sous-pixels. Le circuit comprend trois parties, une première pour la partie dynamique **370,** une deuxième pour la partie statique **380,** et une troisième pour l'affichage sur le sous-pixel **390.** La partie dynamique **370** comprend l'arrivé du signal vidéo analogique **31** sur l'anode et d'une tension de sélection ligne **47** sur la grille d'un transistor SW1 **305.** La cathode du transistor **305** alimente un condensateur **310** (agissant comme mémoire dynamique) ainsi que la grille d'un autre transistor T_{ANA} **315.** L'anode du transistor T_{ANA1} **315** est reliée à une tension Vₐₙₐ. La cathode du transistor T_{ANA1} **315** est reliée à l'affichage de sous-pixel **390.** Ce dernier comprend un transistor SW2 **320** (optionnel) relié à un ensemble comprenant l'élément OLED **325.**

La partie statique **380** (entourée sur la figure 4 d'une ligne pointillée) est constituée de deux transistors SW3 **345** et SW4 **350** qui sont reliés par leur cathode à celle du transistor SW1 **305.** L'anode de ces deux transistors est reliée chacune respectivement à une tension de référence **147** V_{ref1} et V_{ref2}. Chacune des grilles des deux transistors SW3 et SW4 est commandée par une fonction mémoire de type cellule SRAM **355,360.** La cellule mémoire est de type 6 transistors ou plus. Sur les figures 3, 4, 5 et 7 les entrées BL (« Bit Line ») et WL (« Word Line ») sont respectivement alimentées par l'adresse de ligne **134** et la ligne de données **131.**

La sortie d'une cellule SRAM **355,360** permet de rendre passant les transistors respectifs **345** et **350,** une tension V_{ref} prédéterminée est appliquée à la grille du transistor T_{ANA} **315** qui est la source de courant pour l'OLED ; il n'y a pas besoin de sources de courant spécifiques, mais il faut prévoir une cellule SRAM par niveau (et non pas par bit comme dans le premier mode de réalisation). Cela est montré sur le tableau suivant pour le cas de quatre sources de courant : les tensions de référence V_{ref1} et V_{ref2}, lorsque les transistors SW3 **345** et SW4 **350** sont passants, se retrouvent sur le transistor T_{ANA} :

| niveau | SRAM1 | SRAM2 | SRAM3 | SRAM4 | V_{gate} (T_{ANA}) |
|---|---|---|---|---|---|
| 0 | 0 | 0 | 0 | 0 | Video data |
| 1 | 1 | 0 | 0 | 0 | V_{Ref1} |
| 2 | 0 | 1 | 0 | 0 | V_{Ref2} |
| 3 | 0 | 0 | 1 | 0 | V_{Ref3} |
| 4 | 0 | 0 | 0 | 1 | V_{R*ef*4} |

Le circuit selon la figure 4 peut être utilisé de trois manières différentes. Selon un premier mode d'utilisation seule la partie dynamique **370** du circuit est utilisée. Un flux vidéo **31** alimente l'anode de SW1 **305.** Le transistor devient passant uniquement lorsque la tension V_{select} l'autorise à allumer la partie affichage **390.** Le condensateur CS **310** permet le maintien de la tension durant un laps de temps sur l'alimentation de la grille de T_{ANA1} **315.** La partie statique **380** n'étant pas alimentée, aucune tension ne circule dans cette partie. Selon un deuxième mode d'utilisation seule la partie statique **380** du circuit est utilisée. La fonction mémoire des cellules SRAM **345,350** permet de maintenir ouverts ou fermés les transistors SW3 **345** et SW4 **350.**

Selon le nombre de cellules mémoire présentes dans le circuit, la partie affichage **390** réagit aux différentes tensions appliquées sur T_{ANA} **315,** comme cela est indiqué par exemple dans le tableau ci-dessus.

Dans ce mode d'utilisation, l'état de tension de la grille du transistor T_{ANA} n'est pas forcément connu et il peut être dans un cas de haute impédance, auquel cas le transistor reste bloqué. Afin de palier à ce problème, la demanderesse propose d'utiliser une tension V_{select} afin d'initialiser le transistor T_{ANA}. Pour ce faire dans le cas d'un mode graphique uniquement, la tension V_{select} n'est pas contrôlée par le séquenceur **33** mais provient de l'unité de génération de la tension de référence **4.**

Le signal de la tension V_{select} permet de réinitialiser le transistor T_{ANA} avant chaque écriture dans les cellules mémoires.

Le troisième mode d'utilisation , qui correspond à un exemple non revendiqué, est un mode mixte dit de superposition, qui fait intervenir à la fois la partie statique **280** et la partie dynamique **270** du circuit. L'affichage du sous-pixel **290** est commandé par le convertisseur formé par T_{ANA} **315.** Dans ce cas, la partie affichage **390** laisse passer à la fois le signal vidéo **31** et le flux provenant des différentes cellules mémoires **355,360.**

Comme indiqué ci-dessus, on décrit ici des circuits dans lesquels l'affichage des sous-pixels **290** est commandé par le courant, mais les circuits peuvent être commandés en tension moyennant des modifications mineures.

La figure 5 décrit le troisième mode de réalisation **400** de l'agencement du circuit au niveau d'un des sous-pixels, pour un cas particulier avec quatre bits de niveaux de gris. Le circuit comprend trois parties, une première partie **470** pour l'affichage dynamique, une deuxième partie **480** pour l'affichage statique, et une troisième pour l'affichage sur le sous-pixel **490.** La partie dynamique **470** comprend l'arrivée du signal vidéo analogique **31** sur l'anode d'un transistor SW2 **405** et d'une tension de sélection de ligne **47** sur la grille du transistor SW2 **405.** La cathode du transistor **405** alimente un condensateur **410** (agissant comme mémoire dynamique) ainsi que la grille d'un transistor T_{ANA} **415.** L'anode du transistor T_{ANA} **415** est reliée à une tension V_{ANA}. La cathode du transistor T_{ANA} **415** est reliée à l'affichage de sous-pixel **490.** Ce dernier est constitué d'un transistor SW2 **420** relié à l'élément OLED **425.** La partie statique **480** (entourée sur la figure 5 d'une ligne pointillée) est constituée d'un transistor SW1 **435** qui est relié par sa cathode à la grille du transistor T_{ANA} **415.** L'anode du transistor SW1 **435** est reliée à une tension de référence V_{ref} **147.** La cathode du transistor SW1 **435** est commandée par cinq signaux provenant de l'anode de transistors **440, 445, 450, 455, 460** disposés en parallèle.

Dans ce mode de réalisation et à titre d'exemple comprenant quatre bits de niveaux de gris, les quatre signaux de contrôle **146, S1, S2, S3, S4** commandent les grilles des quatre transistors **440, 445, 450, 455** qui permettent la transmission de données provenant des mémoires cellules **441, 446, 451, 456** respectivement disposées sur leur anode vers la grille de SW1 **435.** Le cinquième transistor **460** est relié par sa cathode à l'anode de SW1 **435** et comprend une alimentation analogique V_{ANA} sur son anode et un signal Vᵣₑₛₑₜ sur sa grille. La cellule mémoire peut être de type à six transistors ou plus. Le sous-pixel **425** de la partie affichage **480** fonctionne à un seul niveau de luminance, c'est donc en contrôlant le temps d'émission de ce dernier que les niveaux de gris sont réalisés.

Le circuit selon la figure 5 peut être utilisé de trois manières différentes. Selon un premier mode d'utilisation seule la partie dynamique **470** du circuit est utilisée. Un flux vidéo **31** alimente l'anode de SW2 **405.** Le transistor devient passant uniquement lorsque la tension V_{select} (en provenance du module **33**) l'autorise à allumer la partie affichage **490.** Le condensateur CS **410** permet le maintien de la tension durant un laps de temps sur l'alimentation à la borne de T_{ANA} **415.** La partie statique **480** transmet les signaux S1, S2, S3 et S4 avec un niveau logique à 1, et le niveau des cellules mémoire n'a alors aucun effet sur la tension de la capacité d'échantillonnage du condensateur CS **410** et donc sur le signal vidéo **31.**

Selon un deuxième mode d'utilisation seule la partie statique **480** du circuit est utilisée. L'écriture dans les cellules mémoires **441, 446, 451, 456** se fait de façon complètement aléatoire. Afin d'éviter tout effet de papillotement visible au niveau de la partie affichage **490,** la fréquence de rafraîchissement du signal doit être supérieur à 85 Hz ou inférieure à 12 ms. Il est préférable d'utiliser une fréquence encore plus élevée, autour de 120 Hz, pour limiter les interférences concernant les temps d'écriture et émission des cellules mémoires. Dans ce mode d'utilisation, l'état de tension de la grille du transistor T_{ANA} n'est pas forcément connu et il peut être dans un cas de haute impédance, auquel cas le transistor reste bloqué. Afin de palier à ce problème, la demanderesse propose d'utiliser une tension V_{select} afin d'initialiser le transistor T_{ANA}. Pour ce faire dans le cas d'un mode graphique uniquement, la tension V_{select} n'est pas contrôlée par le séquenceur **33** mais provient du générateur **44** de tension de référence **147.**

Le signal de la tension V_{select} permet de réinitialiser le transistor T_{ANA} avant chaque écriture dans les cellules mémoires.

Le troisième mode d'utilisation,qui correspond à un exemple non revendiqué, est un mode mixte dit de superposition, qui fait intervenir à la fois la partie statique **480** et la partie dynamique **470** du circuit. La partie dynamique **270** envoie le signal vidéo **31** sur la capacité d'échantillonnage CS **410.** Le niveau de tension sur la capacité peut être forcé par les données provenant des mémoires cellules **441, 446, 451, 456** qui forcera l'affichage de la partie statique **480** sur le flux vidéo **31** de la partie dynamique **470.** La tension V_{select} reprend les caractéristiques du signal du séquenceur **33** à travers le registre à décalage vertical **37.**

La figure 6 décrit un chronogramme de signaux de contrôle **146** de la durée d'émission appliqués aux entrées S1 à S4 des circuits pixels pour bloquer le transistor T_{ANA} entre 2 conductions. Ce chronogramme est présenté à titre d'exemple. Il comprend quatre bits de niveaux de gris modulés par les quatre signaux de contrôle **146, S1, S2, S3, S4.** Le chronogramme décrit les signaux de contrôle S1, S2, S3, S4 par bit de niveau de gris. Le temps d'émission généré par S1 correspond au premier niveau de gris, S2 au deuxième bit de niveau de gris jusqu'au S4. La luminance maximum est atteinte si S1, S2, S3 et S4 sont à 1. On peut ajouter un moyen pour faire varier la luminance par l'intermédiaire du rapport T/Td ; les niveaux de gris restent à 1. Les signaux de contrôle **146** qui commandent S1, S2, S3, S4 sont générés par l'unité de génération de la tension de référence **4** et plus particulièrement par le générateur de signaux de type modulation à largeur d'impulsion (abrégé MLI) **145.**

La figure 6 présente aussi le signal de la tension V_{select}. Ce signal modulé permet bien de réinitialiser la grille de T_{ANA} avant chaque écriture dans les cellules mémoires. Ce signal s'applique aux deux derniers modes de réalisation.

Le schéma représenté propose un mode de réalisation avantageux, il peut toutefois être composé de cellules mémoires complémentaires afin d'augmenter le nombre de niveaux de gris.

La figure 7 présente une variante **500** du premier mode de réalisation mais pouvant être décliné aux trois modes de réalisation. Cette variante consiste à ajouter une cellule mémoire 505 connectée à la grille de SW2 dans chacun des modes de réalisation. Quel que soit le mode de polarisation de l'OLED, en tension ou en courant, et quel que soit le mode de réalisation mettant en œuvre des mémoires de type SRAM, cette cellule mémoire permet d'éteindre la donnée vidéo du pixel pour ne laisser que la voie graphique sur le pixel. Cette modification rend plus simple la mise en œuvre du mode superposition (« overlay »).

L'ensemble des modes de réalisation fait appel à des tensions ou des intensités de références **47** qui sont idéalement générées par l'unité de génération de la tension de référence **4.** Il est possible de générer ces intensités ou tensions de référence localement par le biais des tensions d'alimentation ou de convertisseurs analogique / numérique. Ce choix implique d'intégrer sur chaque ensemble de sous pixel des éléments électriques pour construire ces tensions de référence.

Tous les modes de réalisation utilisent un pilotage de l'OLED en courant. Pour un pilotage en tension, tous les transistors représentés de type PMOS doivent être remplacés par des transistors NMOS.

La tension V_{ANA} est typiquement de l'ordre de 1,0 V à 3,3 V (par exemple 1,8 Volt), la tension V_{cath} est typiquement de l'ordre de -2 V à -9 V (par exemple -8Volt).

Lorsque l'écran est configuré selon un exemple non revendiqué pour afficher des données graphiques en même temps que des données vidéo, les données graphiques peuvent avoir soit la priorité (dans le mode de réalisation montré sur la figure 4) soit se superposer (dans les modes de réalisation montrés sur les figures 3, 5 et 7) ; dans ce dernier cas les courants dans la diode OLED s'additionnent.

Plus précisément, dans le mode de réalisation décrit en relation avec la figure 4, lors de l'écriture du pixel par le signal V_{select}, les tensions de référence V_{ref1} et V_{Ref2} connectées aux données graphiques par les transistors SW3 et SW4 s'équilibrent avec la tension **305** contrôlée par le bloc **36.** Après l'écriture, le transistor SW1 est ouvert et donc la valeur graphique s'écrit sur la capacité CS et prend donc la priorité sur le signal vidéo. Il s'ensuit que dans ce mode de fonctionnement les tensions V_{ref1} et V_{Ref2} sont susceptibles de varier, ce qui peut, dans certains cas, entraîner un effet visible sur l'affichage graphique. Cet effet peut être minimisé si l'impédance du bloc **37** est largement inférieure à celle du bloc **36,** car dans ce cas le pilotage par les tensions V_{ref}, et V_{Ref2} prend le dessus sur le pilotage par les tensions vidéo **305.**

## Revendications

1. Dispositif d'affichage électroluminescent (1) comprenant
- une matrice de pixels électroluminescents (38) formée d'une pluralité de pixels déposés sur un substrat, selon un arrangement matriciel en lignes et colonnes, chaque pixel étant formé d'au moins une zone émettrice élémentaire, chaque zone émettrice élémentaire étant reliée à deux mémoires indépendantes, à savoir à une mémoire statique de type SRAM, et à une mémoire dynamique ;
- un premier bloc de contrôle (2) configuré pour contrôler un flux de données asynchrones graphiques et/ou alphanumériques à afficher sur ladite matrice de pixels (38), lesdites données asynchrones ne dépendant pas d'une horloge ;
- un deuxième bloc de contrôle (3) contrôlé par une horloge et configuré pour contrôler un flux de données vidéo à afficher sur ladite matrice de pixels (38), lesdites données vidéo étant des données synchrones, ledit flux de données vidéo étant rafraîchi périodiquement, ce rafraîchissement étant contrôlé par une horloge ;
- une unité (4) de génération d'une tension de référence,
- ladite matrice (38) ayant deux modes d'adressage, à savoir : un premier mode, appelé « mode vidéo », utilisant une interface de type vidéo permettant d'afficher des images vidéo mais qui ne garde pas en mémoire permanente l'image, et un deuxième mode, appelé « mode graphique », utilisant une interface de type données qui garde en mémoire l'image ;
- ladite mémoire statique étant adressée par ledit premier bloc de contrôle (2), et ladite mémoire dynamique est adressée par ledit deuxième bloc de contrôle (3) ;
- ledit premier (2) et deuxième (3) bloc de contrôle étant configurés pour pouvoir afficher alternativement des données sur la même matrice de pixels (38) ;
- ledit premier bloc de contrôle (2) étant configuré pour permettre l'actualisation de l'image par l'envoi d'une nouvelle donnée uniquement lorsque le contenu de ladite mémoire statique change suite à l'enregistrement de la nouvelle donnée dans ladite mémoire statique.

2. Dispositif selon la revendication 1, dans lequel la mémoire dynamique est une capacité (210,310,410).

3. Dispositif selon l'une quelconque des revendications 1 à 2, dans lequel chaque zone émettrice élémentaire est reliée à plusieurs mémoires statiques de type SRAM.

4. Dispositif selon l'une quelconque des revendications 1 à 3, comprenant un tableau d'adressage (132) qui contrôle l'adressage des mémoires statiques de la matrice de pixels électroluminescents (38) et un élément de pilotage de ligne (137) qui contrôle l'adressage des lignes de l'afficheur électroluminescent (38), ledit premier bloc de contrôle (2) étant configuré pour envoyer :
- vers le tableau d'adressage (132) :
-- le flux de données asynchrones (131) graphiques et/ou alphanumériques,
-- un signal d'adressage horizontal (133) ;
- vers l'élément de pilotage de ligne (137) :
-- un signal d'adressage (134) pour l'affichage dudit flux de données (131) asynchrones graphiques et/ou alphanumériques sur ladite matrice de pixels électroluminescents (38).

5. Dispositif selon l'une quelconque des revendications 1 à 3, comprenant un registre à décalage horizontal (34) qui contrôle l'adressage des colonnes de la matrice de pixels électroluminescents (38) et un élément de pilotage de ligne (37) qui contrôle l'adressage des lignes de la matrice de pixels électroluminescents (38), ledit deuxième bloc de contrôle (3) étant configuré pour envoyer :
- le flux de données vidéo (31) vers le registre à décalage horizontal (34),
- un signal de commande (32) vers l'élément de pilotage de ligne (37), pour l'affichage dudit flux de données vidéo (31) sur ladite matrice de pixels électroluminescents (38).

6. Dispositif selon l'une quelconque des revendications 1 à 5, dans lequel lesdits premier (2) et deuxième (3) blocs de contrôle sont configurés de manière à ce que ledit deuxième bloc présente un nombre de bits de niveaux d'intensité d'émission supérieur à celui dudit premier bloc de contrôle (2).

7. Dispositif selon l'une quelconque des revendications 1 à 6, dans lequel ledit deuxième bloc de contrôle est configuré sur au moins huit bits de niveaux d'intensité d'émission, et/ou ledit premier bloc de contrôle est configuré sur deux à six bits de niveaux d'intensité d'émission.

8. Dispositif selon l'une quelconque des revendications 1 à 7, dans lequel ledit deuxième bloc de contrôle (3) présente un taux de rafraîchissement supérieur ou égal à 25 Hz, de préférence supérieur ou égal à 60 Hz, et encore plus préférentiellement d'au moins 90 Hz, et/ou en ce que ledit premier bloc de contrôle (2) comporte une unité de mémoire permettant de stocker lesdites données graphiques et/ou alphanumériques pour un affichage statique.

9. Dispositif selon l'une quelconque des revendications 1 à 8, dans lequel ladite matrice de pixels électroluminescents (38) est une matrice de type OLED.

10. Dispositif selon la revendication 1, dans lequel chaque zone émettrice élémentaire comprend trois parties, à savoir :
- un sous-pixel d'affichage (290) comprenant un élément OLED (225) et optionnellement un transistor SW2 (220) relié audit élément OLED (225) ;
- une partie dynamique (270) comprenant un transistor SW1 (205) configuré pour recevoir le flux de données vidéo (31) et une tension de référence (47) issue d'un séquenceur (33), un condensateur (210) relié à la cathode du transistor SW1 (205) et un transistor T_{ANA1} (215) dont la grille est reliée à la cathode du transistor SW1 (205) et dont la cathode est reliée au sous-pixel (290) d'affichage ;
- une partie statique (280), destinée à l'affichage du flux de données asynchrones graphiques et/ou alphanumériques, constituée d'un transistor T_{ANA2} (235) en série avec un transistor SW3 (245) en parallèle avec un transistor T_{ANA3} (240), ce dernier en série avec un transistor SW4 (250), les anodes desdits transistor T_{ANA2} (235) et T_{ANA3} (240) étant reliées à l'anode dudit transistor T_{ANA1} (215) et les cathodes desdits transistors SW3 (245) et SW4 (250) étant reliées à la cathode dudit transistor SW2 (220) ou dudit transistor T_{ANA1} (215) lorsque SW2 n'est pas présent ; chacune des grilles desdites transistors T_{ANA2} (235) et T_{ANA3} (240) étant reliée à une tension de référence V_{ref} (147), et chacune des grilles des deux transistors SW3 (245) et SW4 (250) étant commandée par une mémoire de type SRAM (255,260).

11. Dispositif selon la revendication 1, dans lequel chaque zone émettrice élémentaire comprend trois parties, à savoir :
- un sous-pixel d'affichage (390) comprenant un élément OLED (325) et optionnellement un transistor SW2 (320) relié audit élément OLED (325) ;
- une partie dynamique (370) comprenant un transistor SW1 (305) configuré pour recevoir le flux de données vidéo (31) et une tension de référence (47), un condensateur (310) agissant comme mémoire dynamique reliée à la cathode du transistor SW1 (305), ainsi qu'un transistor T_{ANA} (315) dont la grille est reliée à la cathode du transistor SW1 (305) et dont la cathode est reliée au sous-pixel (390) d'affichage ;
- une partie statique (380), destinée à l'affichage du flux de données asynchrones graphiques et/ou alphanumériques, constituée de deux transistors SW3 (345) et SW4 (350) reliés par leur cathode à celle dudit transistor SW1 (305), l'anode desdits transistors SW3 (345) et SW4 (350) étant reliée chacune respectivement à une tension de référence (147) V_{ref1} et V_{ref2}, et chacune des grilles desdits transistors SW3 (345) et SW4 (350) étant commandée par une mémoire de type SRAM (355,360).

12. Dispositif selon la revendication 1, dans lequel chaque zone émettrice élémentaire comprend trois parties, à savoir :
- un sous-pixel d'affichage (490) comprenant un transistor SW2 (420) relié audit élément OLED (425) ;
- une partie dynamique (470) comprenant un transistor SW2 (405) configuré pour recevoir le flux de données vidéo (31) et une tension de sélection de ligne (47), un condensateur (410) agissant comme mémoire dynamique relié à la cathode du transistor SW2 (305), ainsi qu'un transistor T_{ANA} (415) dont a grille est reliée à la cathode du transistor SW2, dont l'anode est reliée à une tension V_{ANA} et dont la cathode est reliée audit au sous-pixel (490) d'affichage ;
- une partie statique (480), destinée à l'affichage du flux de données asynchrones graphique et/ou alphanumériques, constituée de cinq transistors (440,445,450,455,460) disposés en parallèle et d'un transistor SW1 (435) relié par sa cathode à la grille dudit transistor T_{ANA} (415) et dont l'anode est reliée à une tension de référence (147) V_{ref},
o la cathode dudit transistor SW1 (435) étant commandée par cinq signaux provenant de l'anode des cinq transistors (440, 445, 450, 455, 460) disposés en parallèle,
o l'un (460) desdits cinq transistors (440, 445, 450, 455, 460) étant relié par sa cathode à l'anode dudit transistor SW1 (435) et comprend une alimentation analogique V_{ANA} sur son anode et un signal Vᵣₑₛₑₜ sur sa grille,
o les grilles des quatre autres transistors (440, 445, 465, 455) étant commandées par quatre signaux de contrôle S1, S2, S3, S4, permettant la transmission de données provenant des mémoires de type SRAM (441, 446, 451, 456) respectivement reliées à leur anode vers la grille de SW1 (435).

13. Dispositif selon la revendication 12, dans lequel le sous-pixel (490) de la partie affichage (480) fonctionne à un seul niveau de luminance, les niveaux de gris étant réalisés en contrôlant le temps d'émission de ce dernier.

## Patentansprüche

1. Elektrolumineszenzanzeigevorrichtung (1) umfassend
- eine Matrix aus elektrolumineszierenden Pixeln (38), die aus einer Vielzahl von auf einem Substrat in Zeilen- und Spaltenanordnung aufgebrachten Pixeln besteht, wobei jedes Pixel aus mindestens einer elementaren Emissionszone besteht, die mit zwei unabhängigen Speichern verbunden ist, nämlich einem statischen Speicher vom Typ SRAM und einem dynamischen Speicher;
- einen ersten Steuerblock (2), der einen asynchronen, taktunabhängigen Grafik- und/oder alphanumerischen Datenfluss steuert, der auf der Pixelmatrix (38) angezeigt wird;
- einem zweiten, taktgesteuerten Steuerblock (3), der einen taktsynchronen Videodatenfluss steuert, der auf der Pixelmatrix (38) angezeigt wird; wobei dieser Videodatenfluss periodisch aktualisiert wird und wobei die Aktualisierung taktgesteuert erfolgt;
- eine Einheit (4) zur Erzeugung einer Referenzspannung;
- wobei die Matrix (38) über zwei Adressierungsmodi verfügt: einen ersten Modus, den sogenannten "Videomodus", der eine Videoschnittstelle zur Anzeige von Videobildern verwendet, das Bild jedoch nicht dauerhaft speichert, und einen zweiten Modus, den sogenannten "Grafikmodus", der eine Datenschnittstelle zur Bildspeicherung verwendet;
- wobei der statische Speicher vom ersten Steuerblock (2) und der dynamische Speicher vom zweiten Steuerblock (3) adressiert wird;
- wobei der erste (2) und der zweite (3) Steuerblock so konfiguriert sind, dass sie abwechselnd Daten auf derselben Pixelmatrix (38) anzeigen können;
- wobei der erste Steuerblock (2) so konfiguriert ist, dass das Bild nur dann aktualisiert wird, wenn sich der Inhalt des statischen Speichers nach der Aufzeichnung der neuen Daten im statischen Speicher ändert.

2. Vorrichtung nach Anspruch 1, wobei der dynamische Speicher ein Kondensator (210, 310, 410) ist.

3. Vorrichtung nach einem der Ansprüche 1 bis 2, wobei jede elementare Emissionszone mit mehreren statischen Speichern vom Typ SRAM verbunden ist.

4. Vorrichtung nach einem der Ansprüche 1 bis 3, umfassend eine Adressierungstabelle (132), die die Adressierung der statischen Speicher der elektrolumineszierenden Pixelmatrix (38) steuert, und einen Leitungstreiber (137), der die Adressierung der Zeilen der elektrolumineszierenden Anzeige (38) steuert, wobei der erste Steuerblock (2) so konfiguriert ist, dass er Folgendes sendet:
- an die Adressierungstabelle (132):
-- den asynchronen grafischen und/oder alphanumerischen Datenstrom (131);
-- ein horizontales Adressierungssignal (133);
- an den Leitungstreiber (137):
-- ein Adressierungssignal (134) zur Anzeige des asynchronen grafischen und/oder alphanumerischen Datenstroms (131) auf der elektrolumineszierenden Pixelmatrix (38).

5. Vorrichtung nach einem der Ansprüche 1 bis 3, umfassend ein horizontales Schieberegister (34), das die Adressierung der Spalten der Matrix der lichtemittierenden Pixel (38) steuert, und einen Leitungstreiber (37), der die Adressierung der Zeilen der Matrix der lichtemittierenden Pixel (38) steuert, wobei der zweite Steuerblock (3) so konfiguriert ist, dass er Folgendes sendet:
- den Videodatenstrom (31) an das horizontale Schieberegister (34),
- ein Steuersignal (32) an den Leitungstreiber (37), um den Videodatenstrom (31) auf der Matrix der lichtemittierenden Pixel (38) anzuzeigen.

6. Vorrichtung nach einem der Ansprüche 1 bis 5, wobei der erste (2) und der zweite (3) Steuerblock so konfiguriert sind, dass der zweite Block eine größere Anzahl von Bits an Emissionsintensitätspegeln aufweist als der erste Steuerblock (2) .

7. Vorrichtung nach einem der Ansprüche 1 bis 6, wobei der zweite Steuerblock auf mindestens acht Bit Emissionsintensitätspegel und/oder der erste Steuerblock auf zwei bis sechs Bit Emissionsintensitätspegel konfiguriert ist.

8. Vorrichtung nach einem der Ansprüche 1 bis 7, wobei der zweite Steuerblock (3) eine Bildwiederholfrequenz von mindestens 25 Hz, vorzugsweise mindestens 60 Hz und noch bevorzugter mindestens 90 Hz aufweist und/oder der erste Steuerblock (2) eine Speichereinheit zur Speicherung der grafischen und/oder alphanumerischen Daten für die statische Anzeige umfasst.

9. Vorrichtung nach einem der Ansprüche 1 bis 8, wobei die Matrix elektrolumineszierender Pixel (38) eine OLED-Matrix ist.

10. Vorrichtung nach Anspruch 1, wobei jede elementare Emissionszone aus drei Teilen besteht:
- einem Display-Subpixel (290), bestehend aus einem OLED-Element (225) und optional einem mit diesem verbundenen Transistor SW2 (220);
- einem dynamischen Teil (270), bestehend aus einem Transistor SW1 (205), der den Videodatenstrom (31) und eine Referenzspannung (47) von einem Sequenzer (33) empfängt, einem Kondensator (210), der mit der Kathode des Transistors SW1 (205) verbunden ist, und einem Transistor T_{ANA1} (215), dessen Gate mit der Kathode des Transistors SW1 (205) und dessen Kathode mit dem Display-Subpixel (290) verbunden ist;
- einen statischen Teil (280) zur Anzeige des Flusses asynchroner grafischer und/oder alphanumerischer Daten, bestehend aus einem Transistor T_{ANA2} (235) in Reihe mit einem Transistor SW3 (245) parallel zu einem Transistor T_{ANA3} (240), letzterer in Reihe mit einem Transistor SW4 (250), wobei die Anoden der Transistoren T_{ANA2} (235) und T_{ANA3} (240) mit der Anode des Transistors T_{ANA1} (215) verbunden sind und die Kathoden der Transistoren SW3 (245) und SW4 (250) mit der Kathode des Transistors SW2 (220) oder des Transistors T_{ANA1} (215) verbunden sind, wenn SW2 nicht vorhanden ist; wobei jedes der Gates der Transistoren T_{ANA2} (235) und T_{ANA3} (240) mit einer Referenzspannung V^{ref} (147) verbunden ist und jedes der Gates der beiden Transistoren SW3 (245) und SW4 (250) durch einen Speicher vom SRAM-Typ (255, 260) gesteuert wird.

11. Vorrichtung nach Anspruch 1, wobei jede elementare Emissionszone aus drei Teilen besteht:
- einem Display-Subpixel (390), bestehend aus einem OLED-Element (325) und optional einem mit diesem verbundenen Transistor SW2 (320);
- einem dynamischen Teil (370), bestehend aus einem Transistor SW1 (305), der den Videodatenstrom (31) und eine Referenzspannung (47) empfängt, einem Kondensator (310), der als dynamischer Speicher fungiert und mit der Kathode des Transistors SW1 (305) verbunden ist, sowie einem Transistor T_{ANA} (315), dessen Gate mit der Kathode des Transistors SW1 (305) und dessen Kathode mit dem Display-Subpixel (390) verbunden ist;
- einem statischen Teil (380), der dazu bestimmt ist, den Fluss asynchroner grafischer und/oder alphanumerischer Daten anzuzeigen, der aus zwei Transistoren SW3 (345) und SW4 (350) besteht, die mit ihrer Kathode mit der des Transistors SW1 (305) verbunden sind, wobei die Anode der Transistoren SW3 (345) und SW4 (350) jeweils mit einer Referenzspannung (147) V_{ref1} und V_{ref2} verbunden ist und wobei jedes der Gates der Transistoren SW3 (345) und SW4 (350) von einem Speicher vom Typ SRAM (355, 360) gesteuert wird.

12. Vorrichtung nach Anspruch 1, wobei jede elementare Emissionszone aus drei Teilen besteht:
- einem Display-Subpixel (490) mit einem Transistor SW2 (420), der mit dem OLED-Element (425) verbunden ist;
- einem dynamischen Teil (470) mit einem Transistor SW2 (405), der den Videodatenstrom (31) und eine Zeilenauswahlspannung (47) empfängt, einem Kondensator (410), der als dynamischer Speicher fungiert und mit der Kathode des Transistors SW2 (305) verbunden ist, sowie einem Transistor T_{ANA} (415), dessen Gate mit der Kathode des Transistors SW2, dessen Anode mit einer Spannung V_{ANA} und dessen Kathode mit dem Display-Subpixel (490) verbunden ist;
- einen statischen Teil (480), der zur Anzeige des Flusses asynchroner grafischer und/oder alphanumerischer Daten bestimmt ist und aus fünf parallel geschalteten Transistoren (440, 445, 450, 455, 460) und einem Transistor SW1 (435) besteht, der mit seiner Kathode mit dem Gate des Transistors T_{ANA} (415) verbunden ist und dessen Anode mit einer Referenzspannung (147) V_{ref} verbunden ist;
o wobei die Kathode des Transistors SW1 (435) durch fünf Signale gesteuert wird, die von der Anode der fünf parallel geschalteten Transistoren (440, 445, 450, 455, 460) kommen,
o wobei einer (460) der fünf Transistoren (440, 445, 450, 455, 460) mit seiner Kathode mit der Anode des Transistors SW1 (435) verbunden ist und über eine analoge Stromversorgung V_{ANA} an seiner Anode und ein Signal Vᵣₑₛₑₜ an seinem Gate verfügt;
o wobei die Gates der anderen vier Transistoren (440, 445, 465, 455) durch vier Steuersignale S1, S2, S3, S4 gesteuert werden, welche die Übertragung von Daten aus den jeweils mit ihrer Anode verbundenen SRAM-Speichern (441, 446, 451, 456) an das Gate von SW1 (435) ermöglichen.

13. Vorrichtung nach Anspruch 12, wobei das Subpixel (490) des Anzeigeabschnitts (480) mit einer einzigen Leuchtdichtestufe arbeitet und die Graustufen durch Steuerung der Emissionszeit der letzteren erreicht werden.

## Claims

1. Electroluminescent display device (1) comprising
- a matrix of electroluminescent pixels (38) formed of a plurality of pixels deposited on a substrate, in a matrix arrangement in rows and columns, each pixel being formed of at least one elementary emitting zone, each elementary emitting zone being connected to two independent memories, namely to a static memory of the SRAM type, and to a dynamic memory;
- a first control block (2) configured to control a flow of asynchronous graphic and/or alphanumeric data to be displayed on said matrix of pixels (38), said asynchronous data not depending on a clock;
- a second control block (3) controlled by a clock and configured to control a flow of video data to be displayed on said matrix of pixels (38), said video data being synchronous data, said flow of video data being refreshed periodically, this refresh being controlled by a clock;
- a unit (4) for generating a reference voltage,
- said matrix (38) having two addressing modes, namely: a first mode, called "video mode", using a video-type interface for displaying video images but which does not permanently store the image, and a second mode, called "graphics mode", using a data-type interface which stores the image;
- said static memory being addressed by said first control block (2), and said dynamic memory is addressed by said second control block (3);
- said first (2) and second (3) control blocks being configured to be able to alternately display data on the same pixel matrix (38);
- said first control block (2) being configured to allow the image to be updated by sending new data only when the content of said static memory changes following the recording of the new data in said static memory.

2. Device according to claim 1, wherein the dynamic memory is a capacitor (210, 310, 410).

3. Device according to any one of claims 1 to 2, wherein each elementary emitting zone is connected to several static memories of the SRAM type.

4. Device according to any one of claims 1 to 3, comprising an addressing table (132) which controls the addressing of the static memories of the electroluminescent pixel matrix (38) and a line driver element (137) which controls the addressing of the lines of the electroluminescent display (38), said first control block (2) being configured to send:
- to the addressing table (132):
-- the asynchronous graphic and/or alphanumeric data stream (131),
-- a horizontal addressing signal (133);
- to the line control element (137):
-- an addressing signal (134) for displaying said asynchronous graphic and/or alphanumeric data stream (131) on said electroluminescent pixel matrix (38).

5. Device according to any one of claims 1 to 3, comprising a horizontal shift register (34) which controls the addressing of the columns of the matrix of light-emitting pixels (38) and a line driver (37) which controls the addressing of the rows of the matrix of light-emitting pixels (38), said second control block (3) being configured to send:
- the video data stream (31) to the horizontal shift register (34),
- a control signal (32) to the line driver (37), for displaying said video data stream (31) on said matrix of light-emitting pixels (38).

6. Device according to any one of claims 1 to 5, wherein said first (2) and second (3) control blocks are configured such that said second block has a number of emission intensity level bits greater than that of said first control block (2).

7. Device according to any one of claims 1 to 6, wherein said second control block is configured on at least eight bits of emission intensity levels, and/or said first control block is configured on two to six bits of emission intensity levels.

8. Device according to any one of claims 1 to 7, wherein said second control block (3) has a refresh rate greater than or equal to 25 Hz, preferably greater than or equal to 60 Hz, and even more preferably at least 90 Hz, and/or in that said first control block (2) comprises a memory unit for storing said graphic and/or alphanumeric data for static display.

9. Device according to any one of claims 1 to 8, wherein said matrix of electroluminescent pixels (38) is an OLED type matrix.

10. Device according to claim 1, wherein each elementary emitting zone comprises three parts, namely:
- a display sub-pixel (290) comprising an OLED element (225) and optionally a transistor SW2 (220) connected to said OLED element (225);
- a dynamic part (270) comprising a transistor SW1 (205) configured to receive the video data stream (31) and a reference voltage (47) from a sequencer (33), a capacitor (210) connected to the cathode of the transistor SW1 (205) and a transistor T_{ANA1} (215) whose gate is connected to the cathode of the transistor SW1 (205) and whose cathode is connected to the display sub-pixel (290);
- a static part (280), intended for displaying the flow of asynchronous graphic and/or alphanumeric data, consisting of a transistor T_{ANA2} (235) in series with a transistor SW3 (245) in parallel with a transistor T_{ANA3} (240), the latter in series with a transistor SW4 (250), the anodes of said transistor T_{ANA2} (235) and T_{ANA3} (240) being connected to the anode of said transistor T_{ANA1} (215) and the cathodes of said transistors SW3 (245) and SW4 (250) being connected to the cathode of said transistor SW2 (220) or of said transistor T_{ANA1} (215) when SW2 is not present; each of the gates of said transistors T_{ANA2} (235) and T_{ANA3} (240) being connected to a reference voltage Vref (147), and each of the gates of the two transistors SW3 (245) and SW4 (250) being controlled by an SRAM type memory (255,260).

11. Device according to claim 1, wherein each elementary emitting zone comprises three parts, namely:
- a display sub-pixel (390) comprising an OLED element (325) and optionally a transistor SW2 (320) connected to said OLED element (325);
- a dynamic part (370) comprising a transistor SW1 (305) configured to receive the video data stream (31) and a reference voltage (47), a capacitor (310) acting as a dynamic memory connected to the cathode of the transistor SW1 (305), as well as a transistor T_{ANA} (315) whose gate is connected to the cathode of the transistor SW1 (305) and whose cathode is connected to the display sub-pixel (390);
- a static part (380), intended for displaying the flow of asynchronous graphic and/or alphanumeric data, consisting of two transistors SW3 (345) and SW4 (350) connected by their cathode to that of said transistor SW1 (305), the anode of said transistors SW3 (345) and SW4 (350) each being connected respectively to a reference voltage (147) V_{ref1} and V_{ref2}, and each of the gates of said transistors SW3 (345) and SW4 (350) being controlled by an SRAM type memory (355,360).

12. Device according to claim 1, wherein each elementary emitting zone comprises three parts, namely:
- a display sub-pixel (490) comprising a transistor SW2 (420) connected to said OLED element (425);
- a dynamic part (470) comprising a transistor SW2 (405) configured to receive the video data stream (31) and a line selection voltage (47), a capacitor (410) acting as a dynamic memory connected to the cathode of transistor SW2 (305), as well as a transistor T_{ANA} (415) whose gate is connected to the cathode of transistor SW2, whose anode is connected to a voltage V_{ANA} and whose cathode is connected to said display sub-pixel (490);
- a static part (480), intended for displaying the flow of asynchronous graphic and/or alphanumeric data, consisting of five transistors (440,445,450,455,460) arranged in parallel and a transistor SW1 (435) connected by its cathode to the gate of said transistor T_{ANA} (415) and the anode of which is connected to a reference voltage (147) V_{ref},
o the cathode of said transistor SW1 (435) being controlled by five signals coming from the anode of the five transistors (440, 445, 450, 455, 460) arranged in parallel,
o one (460) of said five transistors (440, 445, 450, 455, 460) being connected by its cathode to the anode of said transistor SW1 (435) and comprises an analog power supply V_{ANA} on its anode and a signal Vᵣₑₛₑₜ on its gate,
o the gates of the other four transistors (440, 445, 465, 455) being controlled by four control signals S1, S2, S3, S4, allowing the transmission of data coming from the SRAM type memories (441, 446, 451, 456) respectively connected to their anode to the gate of SW1 (435).

13. The device of claim 12, wherein the sub-pixel (490) of the display portion (480) operates at a single luminance level, the gray levels being achieved by controlling the emission time of the latter.
